# FASCICULE DE BREVET EUROPEEN

(11) **EP 0 005 225 B1**
(45) Date de publication et mention de la délivrance du brevet: **15.04.1981**
(21) Numéro de dépôt: 79101215.6
(22) Date de dépôt: 23.04.1979
(51) Int. Cl.: F22B 37/26, F22G 3/00

(54) **Dispositif de séchage et de surchauffe de vapeur**
Einrichtung zum Trocknen und Überhitzen von Dampf
Apparatus for extracting moisture from and for reheating steam

(30) Priorité: 28.04.1978 FR 7812634
(43) Date de publication de la demande: 14.11.1979
(73) Titulaire: STEIN INDUSTRIE Société anonyme dite:, F-78141 Velizy-Villacoublay (FR)
(72) Inventeur: Bessouat, Roger, F-75016 Paris (FR); Marjollet, Jacques, F-75010 Paris (FR); Palacio, Gérard, F-95160 Montmorency (FR)
(74) Mandataire: Weinmiller, Jürgen

## Description

La présente invention concerne un dispositif de séchage et de surchauffe de vapeur, notamment destiné à l'alimentation en vapeur d'eau d'une turbine de grande puissance, et comportant, à l'intérieur d'une virole cylindrique d'axe horizontal, disposés parallèlement audit axe et symétriquement de part et d'autre d'un plan de symétrie vertical longitudinal de la virole a/ dans sa partie inférieure, une paire de séparateurs éliminant l'eau de l'émulsion d'eau et de vapeur à surchauffeur b/ dans sa partie supérieure, un surchauffeur constitué de faisceau de tubes amovibles.

Dans les séparateurs-surchauffeurs connus à axe horizontal, la vapeur surchauffée au contact des faisceaux tubulaires de surchauffe monte dans une sorte de tunnel le long de la génératrice supérieure de la virole extérieure contenant l'ensemble du dispositif, puis est évacuée par une tubulure disposée au centre du dispositif vers l'utilisation. De ce fait la virole extérieure est en contact près de la génératrice supérieure avec de la vapeur plus chaude que celle avec laquelle elle est en contact dans ses parties inférieure ou médiane, ce qui produit une déformation horizontale dissymétrique appelée en termes de métier "mise en banane". Celle-ci, qui crée des contraintes importantes dans l'échangeur, est à éviter le plus possible.

La présente invention a pour but de remédier à cet inconvénient, et de procurer un dispositif de séchage et de surchauffe de vapeur qui réduise dans une très large mesure cette déformation dissymétrique et en tout état de cause évite l'apparition de contraintes excessives.

Le dispositif selon l'invention est caractérisé en ce qu'il comporte en outre des canaux permettant à une partie de l'émulsion d'eau et de vapeur introduit à la base de la virole de s'élever de part et d'autre des séparateurs et des surchauffeurs au voisinage de la surface interne de la virole, puis de redescendre entre ces derniers pour déboucher à l'entrée des séparateurs au voisinage du plan de symétrie.

Il comporte de plus de préférence dans sa partie supérieure, au-dessus des surchauffeurs, une chambre de vapeur surchauffée délimitée par une enveloppe cylindrique coaxiale à la virole cylindrique, l'intervalle entre la virole cylindrique et ladite enveloppe cylindrique comportant dans ladite partie supérieure les canaux de passage de ladite partie de l'émulsion d'eau et de vapeur devant circuler au voisinage de la surface interne de la virole.

Il est décrit ci-après, à titre d'exemple et en référence à la figure du dessin annexé, un dispositif de séchage et de surchauffe de vapeur d'eau selon l'invention pour une centrale de production d'énergie.

La figure unique représente une coupe transversale du dispositif à la hauteur des tubulures d'arrivée de vapeur humide et d'évacuation de vapeur surchauffée, avec arrachement partiel dans la zone des canaux de redescente de la fraction de vapeur humide.

Toutefois, la moitié gauche de la partie inférieure de la figure représente la coupe à la hauteur de la tubulure d'arrivée de vapeur humide, et la partie droite une vue du dispositif d'évacuation de l'eau séparée vers une purge.

L'échangeur comporte une virole externe 1 en acier au carbone reposant sur des berceaux tels que 1A. La tubulure d'arrivée de vapeur humide 2 débouche sur une grille horizontale 3. Un déflecteur 4 dévie latéralement selon la flèche 5 le flux de vapeur humide, de façon à éviter qu'elle ne se dirige pour la plus grande part vers la zone centrale des séparateurs. Une partie de la vapeur passe comme représenté par la flèche 6 vers cette zone centrale, et une autre partie s'écoule latéralement comme représenté par la flèche 7. Le flux de vapeur humide de la zone centrale traverse alors des tôles perforées 8, 9, inclinées symétriquement de part et d'autre du plan de symétrie vertical longitudinal, qui homogénéisent la répartition de la vapeur humide entre des séparateurs 10 constitués par exemple par des rangées échelonnées des paquets de tôles ondulées parallèles.

Le flux de vapeur humide qui de plus se dirige latéralement long des grilles 11, 12 de répartition d'une partie de ce flux entre des séparateurs 13, similaires aux separateurs 10, les séparateurs 10 et 13 de chaque côte du plan de symétric étant disposes symétriquement (en forme de V) par rapport à des cloisons verticales telles que 13A.

Au-dessus des dispositifs sécheurs formés par les séparateurs sont disposés des faisceaux de tubes amovibles constituant les surchauffeurs tels que 14, la vapeur séchée s'élevant verticalement à travers ceux-ci. Ces faisceaux surchauffeurs sont maintenus dans des cadres tels que 15, fixés par des poutres transversales 16. Ce sont de préférence des faisceaux en épingle fixés à une extrémité longitudinale du dispositif à des plaques tubulaires limitant des chambres d'alimentation en vapeur à pression plus élevée et d'évacuation de l'eau condensée.

La vapeur surchauffée s'élève enfin dans la direction des flèches 17 vers la génératrice supérieure du dispositif d'où elle est envoyée à l'utilisation, par exemple une turbine de détente, à partir de tubulures telles que 18.

La moitié inférieure de la virole 1, en contact avec de la vapeur humide à grande vitesse, et qui resquerait d'être soumise à une érosion- corrosion, est munie d'un revêtement interne 19 en acier inoxydable.

Une partie de la vapeur humide ne passe pas directement dans les séparateurs et surchauffeurs, mais s'élève le long de la paroi interne de la virole, comme indiqué par la flèche 20, de façon à maintenir celle-ci à une température qui ne soit pas trop élevée. A cet effet, elle circule au-dessus du niveau des surchauffeurs entre la virole 1 et une enveloppe²¹ cylindrique coaxiale à la virole cylindrique délimitant la chambre de vapeur surchauffée. Sa vitesse étant plus faible, il n'est plus nécessaire de munir la paroi interne de la virole d'un revêtement en acier inoxydable. La vapeur humide passe ensuite par des conduits traversant le passage d'accès de la vapeur surchauffée aux tubulures telles que 18 vers les cheminées centrales telles que 22, dans lesquelles elle redescend, puis dans l'espace 23 entre les deux séries de faisceaux surchauffeurs, muni des tirants 24 de fixation des poutres transversales 16. Elle parvient enfin selon le trajet indiqué par les flèches 25 dans les rangées de séparateurs telles que 10, où elle rejoint la vapeur passée à travers les tôles perforées 8, 9, l'écartement entre ces tôles et les séparateurs étant plus important au niveau de leur zone d'entrée, pour tenir compte du débit supplémentaire de vapeur.

L'eau arrêtée dans les séparateurs 10 s'écoule vers le bas de ceux-ci et se rassemble dans des goulottes telles que 26, d'où elle est ramenée par des canaux 27 vers le centre de la partie inférieure de la virole.

Elle s'accumule dans des puisards 28, d'où elle s'écoule dans des purges non représentées.

L'invention s'applique de façon particulièrement avantageuse au séchage et à la surchauffe de vapeur d'eau provenant d'une turbine de détente d'une grande centrale de production d'énergie, avant son envoi à une turbine à plus basse pression. Mais elle convient pour toute installation où l'on désire sécher et surchauffer une vapeur avant de l'envoyer à l'utilisation.

## Revendications

1. Dispositif de séchage et de surchauffe de vapeur, notamment destiné à l'alimentation en vapeur d'eau d'une turbine de grande puissance, comportant, à l'intérieure d'une virole (1) cylindrique d'axe horizontal, disposés parallèlement audit axe et symétriquement de part et d'autre d'un plan de symétrie vertical longitudinal de la virole
a/ dans sa partie inférieure, une paire de séparateurs (10, 13) éliminant l'eau de l'émulsion d'eau et de vapeur à surchauffer,
b/ dans sa partie supérieure, un surchauffeur (14) constitué de faisceaux de tubes amovibles, caractérisé en ce qu'il comporte en outre des canaux permettant à une partie de l'émultion d'eau et de vapeur introduit à la base de la virole de s'élever de part et d'autre des séparateurs et des surchauffeurs au voisinage de la surface interne de la virole (1), puis de redescendre entre ceux-ci pour déboucher à l'entrée des séparateurs au voisinage du plan de symétrie.

2. Dispositif de séchage et de surchauffe de vapeur selon la revendication 1, caractérisé en ce qu'il comporte dans sa partie supérieure au-dessus des surchauffeurs (14) une chambre de vapeur surchauffée délimitée par une enveloppe cylindrique (21) coaxiale à la virole cylindrique, l'intervalle entre la virole cylindrique et ladite enveloppe cylindrique formant dans ladite partie supérieure les canaux de passage de ladite partie de l'émulsion d'eau et de vapeur devant circuler au voisinage de la surface interne de la virole.

## Claims

1. A device for drying and superheating steam, in particular for supplying steam to a high power turbine, said device including inside a cylindrical casing (1) with a horizontal axis and disposed parallelly to said axis on either side of a vertical longitudinal plane of symmetry of the casing
a) in its lower portion, a pair of separators (10, 13) removing the water from the steam emulsion which is to be superheated,
b) in its upper portion, a superheater (14) constituted of bundles of detachable tubes, characterized in that it further includes channels which allow part of the water and steam emulsion introduced at the basis of the casing to rise on either side of the separators and of the superheaters near the inside surface of the casing (1), then to drop back between them to enter the inlets of the separators near to the plane of symmetry.

2. A device for drying and superheating steam according to claim 1, characterized in that it includes in its upper portion, above the superheaters (14) a superheated steam chamber delimited by a cylindrical covering (21) which is coaxial with the cylindrical casing, the gap between the cylindrical casing and said cylindrical covering forming, in said upper portion, the flow channels for said part of the water and steam emulsion which must flow in the vicinity of the inside surface of the casing.

## Patentansprüche

1. Vorrichtung zum Trocknen und Überhitzen von Dampf, insbesondere bestimmt zur Versorgung einer Hochleistungsturbine mit Wasser-dampf, wobei die Vorrichtung im Inneren eines zylindrischen Behälters (1) mit horizontaler Achse, parallel zu dieser Achse und symmetrisch zu beiden Seiten einer vertikalen Längssymmetrieebene des Behälters aufweist
a) in ihrem unteren Teil ein Paar Separatoren (10, 13), die das Wasser aus der zu überhitzenden Wasser-Dampf-Emulsion ausscheiden,
b) in ihrem oberen Teil einen Überhitzer (14) bestehend aus Bündeln auswechselbarer Rohre, dadurch gekennzeichnet, daß sie außerdem Kanäle aufweist, die es einem Teil der Wasser-Dampf-Emulsion, die am Grund des Behälters eingeführt wird, erlauben, zu beiden Seiten der Separatoren und Überhitzer in der Nähe der inneren Oberfläche des Behälters (1) aufzusteigen und dann zwischen diesen wieder abzusinken, um am Eingang der Separatoren in der Nähe der Symmetrieachse zu münden.

2. Vorrichtung zum Trocknen und Überhitzen von Dampf nach Anspruch 1, dadurch gekennzeichnet, daß sie in ihrem oberen Teil oberhalb der Überhitzer (14) eine Kammer für den überhitzten Dampf aufweist, die durch eine zum zylindrischen Behälter koaxiale zylindrische Hülle (21) begrenzt ist, wobei der Zwischenraum zwischen dem zylindrischen Behälter und der zylindrischen Hülle im oberen Teil der Vorrichtung die Durchgangskanäle für den Teil der Wasser-Dampf-Emulsion bildet, der in der Nähe der inneren Oberfläche des Behälters zirkulieren soll.
